# EUROPÄISCHE PATENTSCHRIFT

(11) **EP 2 545 268 B1**
(45) Veröffentlichungstag und Bekanntmachung des Hinweises auf die Patenterteilung: **12.11.2014**
(21) Anmeldenummer: 11702981.9
(22) Anmeldetag: 03.02.2011
(51) Int. Cl.: F02M 59/12, F02M 59/42, F02M 63/02, F02M 41/06, F02D 41/38, F02D 33/00, F02D 41/06

(54) **KRAFTSTOFFEINSPRITZSYSTEM EINER BRENNKRAFTMASCHINE**
FUEL INJECTION SYSTEM OF AN INTERNAL COMBUSTION ENGINE
SYSTÈME D'INJECTION DU CARBURANT D'UN MOTEUR À COMBUSTION INTERNE

(30) Priorität: 12.03.2010 DE 102010002801
(43) Veröffentlichungstag der Anmeldung: 16.01.2013
(73) Patentinhaber: Robert Bosch GmbH, 70442 Stuttgart (DE)
(72) Erfinder: BOECKING, Friedrich, 70499 Stuttgart (DE)
(86) Internationale Anmeldenummer: PCT/EP2011/051594
(87) Internationale Veröffentlichungsnummer: WO 2011/110389

(56) Entgegenhaltungen:
- EP-A2- 1 544 447
- DE-A1- 10 341 789
- DE-A1- 19 818 421
- DE-A1- 19 848 831
- DE-A1- 19 853 823
- US-A- 5 794 586

## Beschreibung

### Technisches Gebiet

Die Erfindung betrifft ein Kraftstoffeinspritzsystem einer Brennkraftmaschine mit einer Vorförderpumpe und einer nachgeschalteten Hochdruckpumpe, die mit einem Hochdruckspeicher verschaltet ist und wobei der Hochdruckspeicher mit zumindest einem Kraftstoffinjektor wirkverbunden ist.

### Stand der Technik

Ein derartiges Kraftstoffeinspritzsystem ist aus der DE 10 2004 018 843 A1 bekannt. Dieses Kraftstoffeinspritzsystem ist als Common-Rail-Einspritzsystem ausgelegt. Bei einem Common-Rail-Einspritzsystem kann nach einem Stopp der Brennkraftmaschine der Druck in dem Hochdruckspeicher (Rail) soweit absinken, dass für einen anschließenden Start der Brennkraftmaschine kein genügend hoher Kraftstoffdruck zur Verfügung steht, der für eine Einspritzung von Kraftstoff mittels eines Kraftstoffinjektors in den zugehörigen Brennraum der Brennkraftmaschine erforderlich wäre. Um dennoch einen Start der Brennkraftmaschine ermöglichen zu können, weist das Kraftstoffeinspritzsystem ein elektronisches Steuermodul auf, welches einen Vorfüllalgorithmus aufweist. Der Vorfüllalgorithmus ist dahingehend wirksam, dass eine elektrisch angetriebene Pumpe aktiviert wird, wenn der Hochdruckspeicher in einem nicht vorgefüllten Zustand ist. Das elektronische Steuermodul steht in Verbindung mit mindestens einem Sensor, der den Zustand des Kraftstoffeinspritzsystems ermitteln kann. Nachteilig an diesem System ist es, dass in jedem Fall bis zu einem Start der Brennkraftmaschine eine nicht unbedeutende Zeitspanne vergeht, die notwendig ist, um den nötigen Kraftstoffdruck aufzubauen. Zudem ist der Bauaufwand des Systems hoch. Ein weiteres Kraftstoffeinspritzsystem ist aus der DE 198 48 831 A1 bekannt. Bei diesem Kraftstoffeinspritzsystem ist während des Starts die Hochdruckpumpe außer Kraft gesetzt und die Vorförderpumpe liefert bis zum erfolgten Start direkt an die Kraftstoffinjektoren den zur Einspritzung benötigten Kraftstoff. Nach dem Start der Brennkraftmaschine wird die Hochdruckpumpe zugeschaltet. Die Vorförderpumpe liefert dann weiterhin mit dem während der Startphase eingestellten Druck Kraftstoff an die Hochdruckpumpe. Entsprechend muss die Vorförderpumpe robust und leistungsstarke ausgebildet sein.

Ein anderes Kraftstoffeinspritzsystem ist aus der DE 198 53 823 A1 bekannt. Bei diesem Kraftstoffeinspritzsystem kann die Vorförderpumpe während des Starts einen erhöhten Druck erzeugen, der eingesetzt wird, um letztendlich zusammen mit der Hochdruckpumpe den Hochdruckspeicher schneller zu befüllen. Das System wird kennfeldgesteuert so betrieben, dass in den Hochdruckspeicher so viel Kraftstoff eingebracht wird, wie von den Kraftstoffinjektoren in die zugeordneten Brennräume eingespritzt wird.

Aus der DE 198 18 421 A1 ist ein Kraftstoffsystem bekannt, bei dem die Förderleistung einer Vorförderpumpe beim Start erhöht wird, um Dampfblasen aus den Leitungen zu drücken. Die Vorförderpumpe wird aber immer zusammen mit der Hochdruckpumpe betrieben.

Ähnliche Kraftstoffeinspritzsystem sind aus der US 5,794,586 A, der EP 1 544 447 A2 und der DE 103 41 789 A1 bekannt.

Der Erfindung liegt die Aufgabe zu Grunde, ein Kraftstoffeinspritzsystem bereitzustellen und ein Verfahren zum Betreiben eines derartigen Kraftstoffsystems anzugeben, das die bekannten Nachteile vermeidet und einen schnellen Start der Brennkraftmaschine ermöglicht. Dies soll mit einem geringen Bauaufwand er-folgen.

### Offenbarung der Erfindung

Diese Aufgabe wird dadurch gelöst, dass die Vorförderpumpe für die Erzeugung eines Förderdrucks ausgelegt ist, mit dem in einem Startvorgang der Brennkraftmaschine eine Kraftstoffeinspritzung mittels des Kraftstoffinjektors erfolgt und dass die Vorförderpumpe einen Öffnungsdruck von bis zu 120 bar erzeugt. Dieser Öffnungsdruck entspricht dem Öffnungsdruck des Kraftstoffinjektors. Ein entsprechendes Verfahren zum Betreiben des Kraftstoffeinspritzsystems sieht vor, dass die Vorförderpumpe bis zu einem erfolgten Brennkraftmaschinenstart in einem Startbetriebsmodus betrieben wird, dass während des Startbetriebsmodus eine Kraftstoffeinspritzung durch den Kraftstoffinjektor mit dem von der Vorförderpumpe erzeugten Förderdruck erfolgt, dass die Vorförderpumpe nach dem erfolgten Brennkraftmaschinenstart in einen Vorförderbetriebsmodus betrieben wird und dass die Vordruckpumpe im Startbetriebsmodus auf einen Förderdruck von bis zu 120 bar und im Vorförderbetriebsmodus auf einen Förderdruck von bis zu 8 bar eingeregelt wird. Ein wesentlicher Gedanke der vorliegenden Erfindung ist es, keine zusätzlichen Pumpen oder Steuermodule zu verwenden, die alleinig für den Start der Brennkraftmaschine verwendet werden, sondern für den Normalbetrieb der Brennkraftmaschine benötigte Komponenten dahingehend auszulegen, dass diese einen schnellen Start der Brennkraftmaschine ermöglichen. Hierbei geht die vorliegende Erfindung von der Erkenntnis aus, dass es für einen erfolgreichen Brennkraftmaschinenstart ausreicht, wenn in der Startphase ein Kraft-stoffdruck bereitsteht, der dem Öffnungsdruck des Kraftstoffinjektors entspricht. Mit Erreichen eines solchen Kraftstoffdrucks kann Brennstoff von dem Kraftstoffinjektor in den entsprechenden Arbeitsraum der Brennkraftmaschine eingespritzt werden und der Start der Brennkraftmaschine herbeigeführt werden. Dieser Öffnungsdruck kann wesentlich schneller erreicht werden als der normale Betriebsdruck, der heute bis zu 3.000 bar betragen kann.

In Weiterbildung der Erfindung ist die Vorförderpumpe so ausgelegt, dass diese einen Vorderdruck von ca. 80-120 bar erzeugt. Da dieser Druck nur kurzfristig erzeugt werden muss, ist es nicht notwendig, die Vorförderpumpe so auszulegen, dass diese einen solchen Förderdruck kontinuierlich und dauerhaft erzeugen kann. Vielmehr ist es vollkommen ausreichend, den Startbetriebsmodus als Überlastbetriebsmodus auszulegen, der nur kurzfristig bereitzustellen ist.

In weiterer Ausgestaltung der Erfindung ist die Vorförderpumpe eine Zahnradpumpe. Insbesondere wenn diese Zahnradpumpe, wie in weiterer Ausgestaltung vorgesehen ist, elektrisch betrieben wird, ist ein solcher Startbetriebsmodus einfach realisierbar, indem die Vorförderpumpe mit einer höheren elektrischen Leistung betrieben wird. Nach dem erfolgten Start der Brennkraftmaschine wird dann in weiterer Ausgestaltung der Erfindung die Vorförderpumpe in einem Vorförderbetriebsmodus betrieben, wobei dann der Förderdruck bis zu 8 bar beträgt. Eine solche ca. 15-fache Überlast ist mit der dargestellten elektrisch betriebenen Zahnradpumpe kurzfristig ohne Nachteile hinsichtlich der Dauerhaltbarkeit einer solchermaßen betriebenen Zahnradpumpe realisierbar. Selbstverständlich können im Rahmen der Erfindung auch andere geeignete Vorförderpumpen verwendet werden.

In Weiterbildung der Erfindung ist ein Hochdruckpumpenarbeitsraum der Hochdruckpumpe mit einem Saugventil und einem Rückschlagventil verschaltet. Dabei ist das Saugventil über eine Zumesseinheit mit der Vorförderpumpe verschaltet, während das Rückschlagventil direkt mit dem Hochdruckspeicher verschaltet ist. Durch diese Ausgestaltung ist es möglich, den Hochdruckspeicher quasi unter Umgehung der Hochdruckpumpe von der Vorförderpumpe zu befüllen. Hierbei ist es dann gleichgültig, wie die Hochdruckpumpe konstruktiv ausgelegt ist. Da die Hochdruckpumpe aber immer mechanisch von beispielsweise der Kurbelwelle oder der Nockenwelle der Brennkraftmaschine angetrieben ist, wird die Hochdruckpumpe während des Starts der Brennkraftmaschine nur mit einer niedrigen Startdrehzahl betrieben. Bei einer solchen geringen Startdrehzahl sind aber auch die Druckverluste, die sich beispielsweise über die Lager der Antriebswelle der Hochdruckpumpe ergeben, gering. Hier ist es so, dass im Normalbetrieb der Hochdruckpumpe durch die Lager bewusst eine geringe Kraftstoffmenge abgeführt wird, um eine Schmierung der Lager und/oder Entlüftung der Hochdruckpumpe sicherzustellen.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

### Kurzbeschreibung der Zeichnungen

Es zeigen:
- Figur 1: die schaltungstechnische Ausgestaltung des erfindungsgemäßen Kraftstoffeinspritzsystems und
- Figur 2: ein Diagramm zur Drucksteuerung des Kraftstoffeinspritzsystems.

Das Kraftstoffeinspritzsystem gemäß Figur 1 weist eine Vorförderpumpe 1 auf, die als Zahnradpumpe ausgebildet ist. Die Vorförderpumpe 1 wird von einem Elektromotor 2 betrieben und die Vorförderpumpe 1 saugt Kraftstoff, insbesondere Dieselkraftstoff aus einem Tank 3 ggf. unter Einschaltung einer Filtereinrichtung an. Der von der Vorförderpumpe 1 geförderte Kraftstoff wird über eine normalerweise elektrisch betriebene Zumesseinheit 4 und ein Saugventil 5 dem Hochdruckarbeitsraum 6 einer Hochdruckpumpe 7 zugeführt. Der Hochdruckarbeitsraum 6 ist weiter über ein Rückschlagventil 8 mit einem Hochdruckspeicher 9 verschaltet. Der Hochdruckspeicher 9 ist wiederum über Hochdruckleitungen mit Kraftstoffinjektoren 10 entsprechend der Anzahl der Zylindereinheiten der Brennkraftmaschine verbunden.

Die Zumesseinheit 4 steuert im normalen Betrieb die der Hochdruckpumpe 7 zugeführte Kraftstoffmenge in Abhängigkeit von dem in dem Hochdruckspeicher 9 herrschenden Kraftstoffdruck. Während des Startbetriebsmodus ist die Zumesseinheit 4 so geschaltet, dass deren Steuerblende offen ist, also die gesamte von der Vorförderpumpe 1 geförderte Kraftstoffmenge der Hochdruckpumpe 7 zugeführt wird. Das Saugventil 5 ist so ausgestaltet, dass während des Pumpbetriebs der Hochdruckpumpe der in dem Hochdruckarbeitsraum 6 befindliche Kraftstoff nicht zurück in die Leitung zu der Zumesseinheit 4 gelangen kann. Die Hochdruckpumpe weist einen oder mehrere Pumpenkolben 11 auf, der/die von einer Antriebswelle in einem beziehungsweise mehreren Pumpenzylinder(n) 12 auf und ab bewegt wird und den während eines Saughubs in den Hochdruckpumpenarbeitsraum 6 eingebrachten Kraftstoff über das Rückschlagventil 8 in den Hochdruckspeicher 9 fördert.

In dem Starkbetriebsmodus wird erfindungsgemäß die als Zahnradpumpe ausgebildete Vorförderpumpe 1 mit einer höheren elektrischen Leistung betrieben als in einem normalen Vorförderbetriebsmodus und fördert den Kraftstoff kurzfristig mit einem Druck von bis zu 120 bar in dem Hochdruckspeicher 9. Dieser Druck ist ausreichend, um über die Kraftstoffinjektoren 10 eine Kraftstoffeinspritzung in die Arbeitsräume der Brennkraftmaschine zu ermöglichen.

In dem zweiteiligen Diagramm gemäß Figur 2 ist in dem oberen Teil der von dem Kraftstoffeinspritzsystem erzeugte Kraftstoffdruck über der Zeitachse dargestellt und in dem unteren Teil eine durch die Kraftstoffinjektoren erfolgte Einspritzung ebenfalls über der Zeitachse. Die parabelförmige Kurve 13 stellt den mit der Vorförderpumpe 1 im Startbetriebsmodus darstellbaren Förderdruck dar, wobei im Bereich der Parabelspitze ein Förderdruck von 80-120 bar erreicht wird. Der Förderdruck ist ausgehend von der parabelförmigen Kurve 13 in einem Regelbereich 14 so steuerbar, dass der Förderdruck über eine entsprechende Zeitspanne auf dem Niveau von 120 bar gehalten werden kann, um dann gemäß der strichlinierte Kurve 13a auf den Vorförderdruck im Bereich von 1-8 bar zurückgestellt zu werden. Gleichzeitig ist in dem Diagramm der von der Hochdruckpumpe 7 erzeugte Druckanstieg 15 dargestellt, der nach dem Starten der Brennkraftmaschine erzeugt wird. In dem darunter dargestellten Bereich des Diagramms ist die gleichzeitig ablaufende Einspritzung durch die Kraftstoffinjektoren 10 dargestellt. Dabei erfolgt die erste Einspritzung 16 zu dem Zeitpunkt, in dem von der Vorförderpumpe 1 entsprechend der parabelförmigen Kurve 13 ein Förderdruck von 120 bar erreicht wird.

## Patentansprüche

1. Kraftstoffeinspritzsystem einer Brennkraftmaschine mit einer Vorförderpumpe (1) und einer nachgeschalteten Hochdruckpumpe (7), die mit einem Hochdruckspeicher (9) verschaltet ist und der Hochdruckspeicher (9) mit zumindest einem Kraftstoffinjektor (10) wirkverbunden ist,
**dadurch gekennzeichnet, dass** die Vorförderpumpe (1) für die Erzeugung eines Förderdrucks ausgelegt ist, mit dem in einem Startbetriebsmodus in einem Startvorgang der Brennkraftmaschine eine Kraftstoffeinspritzung mittels des Kraftstoffinjektors (10) erfolgt und dass die Vorförderpumpe im Startbetriebsmodus einen Förderdruck von bis zu 120 bar erzeugt.

2. Kraftstoffeinspritzsystem nach Anspruch 1,
**dadurch gekennzeichnet, dass** die Vorförderpumpe (1) eine Zahnradpumpe ist.

3. Kraftstoffeinspritzsystem nach einem der vorherigen Ansprüche,
**dadurch gekennzeichnet, dass** die Vorförderpumpe (1) elektrisch betrieben ist.

4. Kraftstoffeinspritzsystem nach einem der vorherigen Ansprüche,
**dadurch gekennzeichnet, dass** ein Hochdruckpumpenarbeitsraum (6) der Hochdruckpumpe (7) mit einem Saugventil (5) und einem Rückschlagventil (8) verschaltet ist.

5. Kraftstoffeinspritzsystem nach einem der vorherigen Ansprüche,
**dadurch gekennzeichnet, dass** die Vorförderpumpe (1) in einem Startbetriebsmodus und einem Vorförderbetriebsmodus betreibbar ist.

6. Kraftstoffeinspritzsystem nach Anspruch 6,
**dadurch gekennzeichnet, dass** die Vorförderpumpe (1) nach dem erfolgten Brennkraftmaschinenstart in dem Vorförderbetriebsmodus betreibbar ist.

7. Verfahren zum Betreiben eines Kraftstoffeinspritzsystems einer Brennkraftmaschine mit einer Vorförderpumpe (1) und einer nachgeschalteten Hochdruckpumpe (7), die mit einem Hochdruckspeicher (9) verschaltet ist, der mit einem Kraftstoffinjektor (10) wirkverbunden ist,
**dadurch gekennzeichnet, dass** die Vorförderpumpe (1) bis zu einem erfolgten Brennkraftmaschinenstart in einem Startbetriebsmodus betrieben wird, dass während des Startbetriebsmodus eine Kraftstoffeinspritzung durch den Kraftstoffinjektor (10) mit dem von der Vorförderpumpe erzeugten Förderdruck erfolgt, dass die Vorförderpumpe (1) nach dem erfolgten Brennkraftmaschinenstart in einen Vorförderbetriebsmodus betrieben wird und dass die Vordruckpumpe (1) im Startbetriebsmodus auf einen Förderdruck von bis zu 120 bar und im Vorförderbetriebsmodus auf einen Förderdruck von bis zu 8 bar eingeregelt wird.

8. Verfahren nach Anspruch 7,
**dadurch gekennzeichnet, dass** die Vordruckpumpe (1) im Startbetriebsmodus so betreibbar ist, dass der Förderdruck der Vordruckpumpe (1) dem Öffnungsdruck des Kraftstoffinjektors (10) entspricht.

## Claims

1. Fuel injection system of an internal combustion engine, comprising a pre-supply pump (1) and a downstream high-pressure pump (7) which is connected to a high-pressure accumulator (9) and the high-pressure accumulator (9) is operatively connected to at least one fuel injector (10),
**characterized in that** the pre-supply pump (1) is designed to generate a delivery pressure at which a fuel injection is effected by means of the fuel injector (10), in a starting operating mode in a starting process of the internal combustion engine, and **in that** the pre-supply pump generates a delivery pressure of up to 120 bar in the starting operating mode.

2. Fuel injection system according to Claim 1,
**characterized in that** the pre-supply pump (1) is a gear pump.

3. Fuel injection system according to any one of the preceding claims,
**characterized in that** the pre-supply pump (1) is operated electrically.

4. Fuel injection system according to any one of the preceding claims,
**characterized in that** a high-pressure pump working chamber (6) of the high-pressure pump (7) is connected to a suction valve (5) and to a nonreturn valve (8).

5. Fuel injection system according to any one of the preceding claims,
**characterized in that** the pre-supply pump (1) can be operated in a starting operating mode and in a pre-supply operating mode.

6. Fuel injection system according to Claim 6,
**characterized in that** the pre-supply pump (1) can be operated in the pre-supply operating mode after the internal combustion engine has been started.

7. Method for operating a fuel injection system of an internal combustion engine comprising a pre-supply pump (1) and a downstream high-pressure pump (7) which is connected to a high-pressure accumulator (9) which is operatively connected to a fuel injector (10),
**characterized in that** the pre-supply pump (1) is operated in a starting operating mode until the internal combustion engine has been started, **in that** during the starting operating mode a fuel injection is effected by the fuel injector (10) at the delivery pressure generated by the pre-supply pump, **in that** the pre-supply pump (1) is operated in a pre-supply operating mode after the internal combustion engine has been started, and **in that** the pre-supply pump (1) can be adjusted to a delivery pressure of up to 120 bar in the starting operating mode and to a delivery pressure of up to 8 bar in the pre-supply operating mode.

8. Method according to Claim 7,
**characterized in that** the pre-supply pump (1) can be operated in the starting operating mode in such a way that the delivery pressure of the pre-supply pump (1) corresponds to the opening pressure of the fuel injector (10).

## Revendications

1. Système d'injection de carburant d'un moteur à combustion interne, comprenant une pompe de pré-refoulement (1) et une pompe haute pression (7) placée en aval, laquelle est connectée à un accumulateur haute pression (9) et l'accumulateur haute pression (9) est en liaison fonctionnelle avec au moins un injecteur de carburant (10), **caractérisé en ce que** la pompe de pré-refoulement (1) est dimensionnée pour la génération d'une pression de refoulement à laquelle une injection de carburant a lieu au moyen de l'injecteur de carburant (10) dans un mode de fonctionnement de démarrage lors d'une opération de démarrage du moteur à combustion interne, et **en ce que** la pompe de pré-refoulement génère, dans le mode de fonctionnement de démarrage, une pression de refoulement de jusqu'à 120 bars.

2. Système d'injection de carburant selon la revendication 1,
**caractérisé en ce que** la pompe de pré-refoulement (1) est une pompe à engrenages.

3. Système d'injection de carburant selon l'une quelconque des revendications précédentes,
**caractérisé en ce que** la pompe de pré-refoulement (1) est à commande électrique.

4. Système d'injection de carburant selon l'une quelconque des revendications précédentes, **caractérisé en ce qu'**un espace de travail de pompe haute pression (6) de la pompe haute pression (7) est connecté à une soupape d'aspiration (5) et à une soupape de non-retour (8).

5. Système d'injection de carburant selon l'une quelconque des revendications précédentes, **caractérisé en ce que** la pompe de pré-refoulement (1) peut fonctionner dans un mode de fonctionnement de démarrage et dans un mode de fonctionnement de pré-refoulement.

6. Système d'injection de carburant selon la revendication 6,
**caractérisé en ce que** la pompe de pré-refoulement (1) peut fonctionner dans le mode de fonctionnement de pré-refoulement après que le démarrage du moteur à combustion interne a eu lieu.

7. Procédé pour faire fonctionner un système d'injection de carburant d'un moteur à combustion interne comprenant une pompe de pré-refoulement (1) et une pompe haute pression (7) placée en aval, laquelle est connectée à un accumulateur haute pression (9) qui est en liaison fonctionnelle avec un injecteur de carburant (10), **caractérisé en ce que** la pompe de pré-refoulement (1) fonctionne dans un mode de fonctionnement de démarrage jusqu'à ce qu'un démarrage du moteur à combustion interne a eu lieu, **en ce que**, pendant le mode de fonctionnement de démarrage, une injection de carburant a lieu au moyen de l'injecteur de carburant (10) à la pression de refoulement générée par la pompe de prérefoulement, **en ce que** la pompe de pré-refoulement (1) fonctionne dans un mode de fonctionnement de pré-refoulement après que le démarrage du moteur à combustion interne a eu lieu, et **en ce que** la pompe de pré-refoulement (1) est réglée à une pression de refoulement de jusqu'à 120 bars dans le mode de fonctionnement de démarrage et à une pression de refoulement de jusqu'à 8 bars dans le mode de fonctionnement de pré-refoulement.

8. Procédé selon la revendication 7,
**caractérisé en ce que** la pompe de pré-refoulement (1) peut fonctionner dans le mode de fonctionnement de démarrage, de telle sorte que la pression de refoulement de la pompe de pré-refoulement (1) corresponde à la pression d'ouverture de l'injecteur de carburant (10).
